# EUROPÄISCHE PATENTSCHRIFT

(11) **EP 1 982 680 B1**
(45) Veröffentlichungstag und Bekanntmachung des Hinweises auf die Patenterteilung: **20.07.2011**
(21) Anmeldenummer: 07007844.9
(22) Anmeldetag: 18.04.2007
(51) Int. Cl.: A61G 13/12

(54) **Patienten-Seitenlagerungsvorrichtung für Beckenbehandlungen mit Vakuummatratze**
Patient side positioning device for treatment of the pelvis with a vacuum mattress
Dispositif de positionnement latéral de patients pour les manipulations de bassin avec matelas de vide

(43) Veröffentlichungstag der Anmeldung: 22.10.2008
(73) Patentinhaber: BrainLAB AG, 85622 Feldkirchen (DE)
(72) Erfinder: Gneiting, Sabine, 85609 Aschheim (DE); Wagner, Benjamin, 80469 München (DE); Schindler, Florian, 80937 München (DE)
(74) Vertreter: Rögner, Jürgen

(56) Entgegenhaltungen:
- US-A- 5 906 205

## Beschreibung

Die Erfindung betrifft eine Patienten-Seitenlagerungsvorrichtung für Beckenbehandlungen.

Bei Beckenbehandlungen, insbesondere bei Hüftersatz-Operationen werden Patienten meist auf der Seite liegend operiert, und dabei ist es notwendig, den Patienten so zu fixieren, dass sein Becken ruhig gestellt ist. Dies geschieht herkömmlicherweise über Patientenpositionierer, die Stützeinrichtungen für den Unterkörperbereich des Patienten aufweisen. In dieser Lage ist es oft schwierig, Navigationsinformationen durch das Abgreifen von Körper-Landmarken (ASIS- und Pubis-Punkte) im Rahmen einer medizinischen Navigation zu ermitteln, weil diese charakteristischen Becken-Landmarken zumindest im unteren Bereich meist kaum zugänglich sind. Deshalb wird oft mit einer Röntgen- oder Fluoroskopieregistrierung gearbeitet.

Viele der herkömmlichen Patientenpositionierer verwenden Kissen oder Stäbe, die an einem Armsystem des Operationstisches oder an ähnlichen festen Einrichtungen fixiert sind. Ein solcher mechanischer Positionierer ist beispielsweise aus der US 6,311,349 bekannt.

Die US 5,906,205 A betrifft eine chirurgische Positioniervorrichtung. Die chirurgische Positioniervorrichtung zum Tragen bzw. Stützen des Körpers eines Patienten in einer ausgewählten seitlichen Position weist auf: einen Beutel, der aus einem flexiblen, luftundurchlässigen Material hergestellt ist, und zwar gefüllt mit einem Füllgut aus elastisch verformbaren, geschäumten Polystyrol-Kugeln, und enthält ein Ventil zum Entleeren von Luft aus dem Beutel, so dass der Beutel einen steifen Aufbau bildet, um den Körper des Patienten in der ausgewählten Position zu stützen. Ein aufblasbares Kissen ist an den oberen Rändern des Beutels angebracht, und zwar an seiner Mitte, so dass, wenn das Kissen aufgeblasen ist, es die Achsel des Patienten stützt und Druck eliminiert, wodurch Verletzung am Plexus brachialis des Patienten vermieden wird.

Neben den mechanischen Positionierer gibt es noch diejenigen, die Navigations-Referenzeinrichtungen für eine medizintechnische Navigation aufweisen, und ein solcher ist beispielsweise aus der WO 2004/089192 A2 bekannt. Die Referenzeinrichtungen werden verwendet, um die ASIS- und Pubis-Punkte indirekt zu lokalisieren und damit die vordere Beckenebene zu registrieren.

Wenn also die Registrierung der ASIS-Punkte und der Pubis-Punkte durch ein manuelles Abgreifen der Punkte von dem Vorhandensein einer Positionierungseinrichtung erschwert wird, muss auf die Fluoroskopie-Registrierung zurückgegriffen werden. Es gibt hierfür Positionierungseinrichtungen, die aus einem möglichst strahlendurchlässigen Material hergestellt sind und die oben schon erwähnten Stützvorrichtungen, nämlich Stäbe und Kissen aufweisen, die an einem Trägersystem (an einer Führungsschiene) des Operationstisches fixiert werden. Das Hauptproblem dieser existierenden Positionierungseinrichtungen für die Navigationssoftware entsteht dann, wenn zur Registrierung einerseits Fluoroskopiebilder aufgenommen werden und andererseits auch eine bildlose Registrierung durch ein Anfahren der genannten Punkte mit einem Navigations-Pointer durchgeführt werden soll. Trotz des verwendeten zumindest weitgehend strahlendurchlässigen Materials entstehen durch die Positionierungs- und Fixierungseinrichtungen Schatten und Kanten auf den Bildern. In der Figur 7 ist auf der Röntgenaufnahme 60 ein Bereich 61 markiert, der den Schatten eines Patientenpositionierers zeigt, welcher die linke Os-Pubis-Struktur verdeckt. Die Figur 8 zeigt eine Fluoroskopieaufnahme 62, die bei der Verwendung eines "strahlendurchlässigen" Positionierers gemacht wurde, und auch hier zeigt sich, dass der Schatten 63 eines Positioniererteils den Bildinhalt verdeckt und die Kontraste schwächt.

Ein weiteres Problem der bekannten Positionierungsvorrichtungen für die Seitenlage liegt darin, dass adipöses Patientengewebe die Becken-Randmarken überlappt, was es schwierig oder unmöglich macht, diese Punkte mit einem Navigations-Pointer abzugreifen und so eine bildlose Registrierung durchzuführen. Auch die Stäbe und Kissen behindern oft ein solches Anfahren der Becken-Landmarken. Aus diesem Grund wird der Patient zunächst auf dem Rücken liegend positioniert, die Registrierung wird durchgeführt und danach wird der Patient wieder auf die Seite gelegt. Dies ist nicht nur zeitaufwändig, sondern ebenfalls in Hinsicht auf die Sterilität kritisch; da diese durch das Re-Positionieren gegebenenfalls verloren werden kann.

Alle oben aufgeführten Störungen im Registrierungsablauf, also ein falsches oder fehlendes bildloses Pointer-Abgreifen oder eine Fehlinterpretation von Fluoroskopiebildern aufgrund von Schatten oder fehlendem Kontrast können zu Fehlregistrierungen und damit Fehlern bei der Navigation führen, was wiederum das Behandlungsergebnis negativ beeinflussen kann.

Es ist die Aufgabe der vorliegenden Erfindung, eine Patienten-Seitenlagerungsvorrichtung für Beckenbehandlungen bereitzustellen, welche die oben genannten Probleme des Standes der Technik mindestens teilweise überwindet. Insbesondere sollen eine Fluoroskopiebild-Registrierung und/oder eine bildlose Registrierung vereinfacht und optimiert werden.

Diese Aufgabe wird erfindungsgemäß durch eine Vorrichtung gemäß dem Anspruch 1 gelöst. Die Unteransprüche definieren bevorzugte Ausführungsformen der Erfindung.

Eine erfindungsgemäße Patienten-Seitenlagerungsvorrichtung für Beckenbehandlungen, mittels welcher der Patient in einer definierten Seitenlage gestützt wird, umfasst eine Vakuummatratze, die einen Oberkörper-Abstützteil und einen Unterkörper-Abstützteil aufweist und den Beckenbereich an der Vorderseite des Patienten sowie an der Oberseite des gelagerten Patienten im Wesentlichen ausspart. Mit anderen Worten stellt die Erfindung eine Seitenlagerungsvorrichtung mit einer Vakuummatratze bereit, welche den Zugang zu denjenigen Stellen am Patienten gestattet bzw. diejenigen Stellen am Patienten im Wesentlichen frei lässt, welche einerseits für die Behandlung und andererseits für eine Fluoroskopie-Registrierung oder eine bildlose Registrierung ohne Hindernis zugänglich sein müssen.

Es ist hier anzumerken, dass mit der erfindungsgemäßen Seitenlagerungsvorrichtung schon eine optimale bildlose Registrierung, also ein Abgreifen von Landmarkenpunkten am Becken mit einem Navigations-Pointer durchgeführt werden kann, wenn die Vakuummatratze im Beckenbereich lediglich die Vorderseite des Patienten und dessen Oberseite ausspart. Die Vakuummatratze kann für die genannte bildlose Registrierung ohne weiteres noch an der Rückseite des Patienten vorhanden sein, um eine weitere Stützfunktion auszuüben.

Bei einer Ausführungsform der Erfindung spart die Vakuummatratze auch den Beckenbereich an der Rückseite des Patienten im Wesentlichen aus. Bei dieser Ausführungsform ist der Strahlungsweg für die Fluoroskopie-Registrierung nun vollständig frei von irgendwelchen Stützeinrichtungen, und die erhaltenen Bilder enthalten kontrastreiche Abbildungen, die eine Zuordnung von Landmarken in computergestützter Weise eindeutig ermöglichen. Es lässt sich also sowohl eine bildlose wie auch eine bildunterstützte Registrierung in optimierter Weise durchführen.

Die Vakuummatratze kann einteilig ausgeführt sein und zwischen dem Oberkörper-Abstützteil und dem Unterkörper-Abstützteil einen schmalen Verbindungsteil aufweisen, der in der Patienten-Seitenlage im Wesentlichen unterhalb des Patienten zum liegen kommt. Gemäß einer solchen Ausgestaltung hat die Vakuummatratze ein breites Oberkörper-Abstützteil, ein schmaleres Unterkörper-Abstützteil und dazwischen einen noch schmaleren Verbindungsteil. Insbesondere ist das Oberkörper-Abstützteil der breiteste Teil der Vakuummatratze, um den Patienten-Oberkörper in der Seitenlage von unten und über einen wesentlichen Teil des Oberkörpers von beiden Seiten her zu stützen, während das Unterkörper-Abstützteil schmaler ist als das Oberkörper-Abstützteil, um mindestens ein Bein des Patienten zumindest teilweise zu umgreifen, wobei der Verbindungsteil der schmalste Teil und schmaler als das Unterkörper-Abstützteil ist.

In einer anderen Ausführungsform kann die Vakuummatratze auch zweiteilig ausgeführt werden und jeweils einzeln ein Oberkörper-Abstützteil und ein Unterkörper-Abstützteil aufweisen.

Gemäß einer weiteren Ausführungsform der Erfindung umfasst die Vorrichtung ferner eine in vordefinierte Winkelstellungen kippbare Unterlage für die Vakuummatratze oder für deren Teile. Die Unterlage kann plattenartig aus einem starren Material ausgebildet sein, und es ist möglich, für das Oberkörper-Abstützteil und das Unterkörper-Abstützteil eine Unterlage vorzusehen, die insbesondere zweiteilig ausgebildet ist, also einen Unterlagenteil für das Oberkörper-Abstützteil und einen Unterlagenteil für das Unterkörper-Abstützteil umfasst.

Gemäß einer Ausgestaltungsvariante hat die Unterlage oder ihre Teile zwei in einem vordefinierten Winkel zueinander stehende Plattenabschnitte, die über eine Kippkante in ihrem Verbindungsbereich gekippt werden können. Es kann hier ein Winkel von etwa 45° gewählt werden. Es ist von Vorteil, wenn im Bereich der Kippkante eine Kipphilfe vorgesehen ist, insbesondere eine Kipprolle entlang der Kippkante. Um das Kippen für den Verwender einfacher zu gestalten, kann an der Unterlage eine Handhabungsvorrichtung zum Heben oder Kippen der Unterlage vorgesehen werden, die insbesondere Griffabschnitte an den Plattenrändern und/oder Stützabschnitte unter den Plattenabschnitten umfassen kann.

Die erfindungsgemäße Patientenpositionierungsvorrichtung (Seitenlagerungsvorrichtung) ist dazu in der Lage, den Patienten in einer seitlichen Position auf dem Behandlungstisch, beispielsweise während einer Hüftgelenksersatz-Operation und während der Aufnahme von Fluoroskopiebildern zu fixieren, ohne Schatten oder Kanten im Fluoroskopiebild zu erzeugen. Außer der Tatsache, dass die Strahlung des Fluoroskopiebildes nicht behindert wird, besteht noch vorteilhafterweise die Möglichkeit, den Patienten von einer seitlichen Position in eine um etwa 45° gekippte Position zu repositionieren (und umgekehrt), um die anatomischen Strukturen, wie z. B. Becken-Landmarken (ASIS- und Pubis-Punkte) mit einem Navigations-Pointer registrieren zu können. Die speziell geformte Vakuummatratze deckt den gesamten Körper mit Ausnahme des Hauptteils des zu behandelnden Beckenbereichs (Beckengelenkbereichs) ab und stellt eine stabile Fixierung des Patienten zur Verfügung. Wichtige anatomische Strukturen, wie z. B. der Os-Pubis werden nicht durch Fixierungsmaterial abgedeckt, was von Vorteil ist, weil solche Strukturen des Beckens dazu notwendig sind, mit einer Software das Patientenbecken automatisch positionell zu detektieren. Ferner ist das Operationsfeld für den Chirurgen frei zugänglich. Die Fluoroskopiebilder werden keine störenden Schatten und Kanten aufweisen, die zu Fehlregistrierungen bei der Verwendung der Software führen könnten.

Die Figur 9 zeigt ein Fluoroskopiebild, das unter Verwendung der erfindungemäßen Seitenlagerungsvorrichtung erstellt worden ist; es weist keine störenden Schatten und Kanten auf, und die Kontraste sind gut genug, um eine bildunterstützte Registrierung durchführen zu können.

Einen zweiten großen Vorteil der erfindungsgemäßen Vorrichtung im Vergleich zu bekannten Positionierungsvorrichtungen bietet der Re-Positionierungs-Mechanismus (Kippmechanismus). Mit diesem integrierten Mechanismus ist es möglich, einen Patienten aus der Seitenlage in eine um etwa 45° gekippte Lage zu bringen. Dieses Merkmal macht es für den Operateur möglich, den Patienten definiert und in einfacher Weise in eine 45°-Kipp-Seitenposition zu bringen, bevor oder nachdem die sterile Umgebung geschaffen wird. Wenn der Patient so positioniert ist, ist es einfacher, die anatomischen Landmarken zu registrieren, weil eventuell vorhandenes adipöses Gewebe nicht die Bereiche überlappt, welche mit dem Zeigegerät (Navigationspointer) angefahren werden müssen. Nach der Registrierung kann der Patient schnell und in einfacher Weise wieder re-positioniert werden, ohne das ein Verlust der Sterilität eintritt.

Das erfindungsgemäße System ist flexibel und kann jeder menschlichen Körpergestalt und an jedwede Operationstisch-Umgebung angepasst werden. Es passt für schlanke sowie für adipöse Patienten, und das weiche Material der Vakuummatratze vermeidet Verletzungen und einen Dekubitus am Patientenkörper.

Die Erfindung wird im Weiteren anhand eines Ausführungsbeispiels und unter Bezugnahme auf die beiliegenden Zeichnungen näher erläutert. Sie kann alle hierin beschriebenen Merkmale einzeln sowie in jedweder sinnvollen Kombination umfassen. In den Zeichnungen zeigen:
- Figur 1: einen Aufriss einer Vakuummatratze für eine erfindungsgemäße Seitenlagerungsvorrichtung;
- Figuren 2 und 3: einen Patienten, der mit Hilfe der erfindungsgemäßen Seitenlagerungsvorrichtung auf einem Operationstisch gelagert ist, von der Vorder- und Rückseite her;
- Figuren 4 und 5: einen Repositionierungs- bzw. Kippmechanismus für eine erfindungsgemäße Patienten-Seitenlagerung;
- Figur 6: einen gelagerten Patienten in der gekippten Position;
- Figuren 7 und 8: ungeeignete Fluoroskopieaufnahmen des Beckenbereichs, wie sie mit Seitenlagerungen gemäß dem Stand der Technik entstehen; und
- Figur 9: eine optimale Fluoroskopiebildaufnahme des Beckenbereichs, wie sie mit einer Seitenlagerungsvorrichtung gemäß der vorliegenden Erfindung entsteht.

Eine Aufsicht von oben (Aufriss) auf eine Vakuummatratze 10 für eine erfindungsgemäße Patienten-Seitenlagerungsvorrichtung ist in der Figur 1 zu sehen. Sie hat die Grundform der römischen Ziffer I, mit einem Oberkörper-Abstützteil 11, einem Unterkörper-Abstützteil 13 und einem Verbindungsteil 12 zwischen den beiden genannten Teilen 11 und 13. Der Patient wird mit seiner Seite auf die mittlere Längsachse der Vakuummatratze 10 gelegt, so dass die beiden Flügel des Oberkörper-Abstützteils 11 nach oben um den Oberkörper herum gebogen werden können und die beiden Flügel des Unterkörper-Abstützteils 13 von unten her das unten liegende Bein teilweise umgreifen. Dann wird die Luft aus der Vakuummatratze abgesaugt, und mit den darin enthaltenen Styroporkugeln passt sich die Matratze an die Körperform an und fixiert den Körper. Der Patient liegt dann seitlich so auf dem Operationstisch, wie dies in den Figuren 2 und 3 gezeigt ist. Die Figur 2 zeigt den Patienten von der Vorderseite; die Figur 3 von der Rückseite. Der Patient 20 ist in der Matratze 10 fixiert, so dass die beiden Teile 11 und 13 im Oberkörperbereich bzw. am Bein nach oben abstehen und die Fixierung bewirken. Der Verbindungsteil 12 liegt flach unterhalb des Patientenbeckens.

Die Seitenlagerung erfolgt auf einem Operationstisch 40, und zwar auf dessen oberer Platte 41. Bei der dargestellten Ausführungsform ist zwischen der Vakuummatratze 10 und der Tischplatte 41 noch ein Kippmechanismus vorgesehen, der insgesamt das Bezugszeichen 30 trägt und eine Unterlage aus zwei separaten, gewinkelten Platten 31 und 32 sowie Griffe 34, 35, 36 und Schlaufen 33, 37 umfasst. Die Funktion des Kippmechanismus wird im Folgenden anhand der Figuren 4 und 5 noch detaillierter erläutert. Aus den Figuren 2 und 3 geht noch hervor, dass bei der erfindungsgemäßen Patienten-Seitenlagerung der Operationsbereich 21 vollständig für den Chirurgen zugänglich ist und auch auf der Vorder- und Rückseite des Beckens keine Teile der Patientenfixierung vorhanden sind, welche Fluoroskopieaufnahmen oder das Abgreifen von Registrierungspunkten (Becken-Landmarken) durch Navigations-Pointer behindern.

Die Funktion der gezeigten Ausführungsform für den oben schon erwähnten Kippmechanismus geht aus den Querschnittszeichnungen der Figuren 4 und 5 vor, wobei der Patient 20 in der Figur 4 in der geraden Seitenlage liegt, in der auch die Operation stattfinden kann. Die Lage der Figur 5 ist die um 45° gekippte Lage, die auch insgesamt in Figur 6 zu sehen ist, wo die Vorderseite des Patienten schräg nach oben zeigt. Die Schnittebene verläuft mittig durch den Griff 33 am Oberkörper (siehe Figur 2).

Der Kippmechanismus liegt oben auf der Tischplatte 41, und er umfasst eine gewinkelte Platte 32 aus einem starren Material mit zwei Plattenabschnitten 32a, 32b, welche so miteinander verbunden sind, dass sie einen Winkel von 135° (Innenwinkel) zueinander bilden. Unter den Plattenabschnitten 32a, 32b laufen Schlaufen 37, die in Griffen 34, 35, 36 an den Plattenabschnittsrändern enden. Entlang der Kippkante verläuft eine Kipprolle 38, welche nicht bezeichnete Angriffsfortsätze für die Schlaufen 33 und 37 aufweist. Das Oberkörper-Abstützteil 11 liegt an seinem unteren Ende flach und formangepasst auf der Platte 32.

Will man nun den Patienten 20 aus der Lage, die in Figur 2 dargestellt ist, in die Lage bringen, die in Figur 6 dargestellt ist, so dass er um 45° geneigt liegt und seine Vorderseite schräg nach oben zeigt, kann die Unterlage 30, das heißt jeweils die Platten 31 und 32, mit Hilfe der Griffe 34, 35, 36 in sehr einfacher Weise gekippt werden; sie rollt dabei über die Kipprolle 38 und kann leicht in die Stellung der Figur 5 bzw. der Figur 6 gebracht werden. Entsprechend wird der Unterlagenteil 31 (Figur 2) gleichzeitig gekippt. Die feste Lagerung des Patienten ist dabei immer noch gegeben, weil die formangepasste Vakuummatratze nun auf dem Plattenabschnitt 32b ruht.

Wenn der Patient nun durch den gerade beschriebenen Kippvorgang in die Stellung gebracht wurde, die in den Figuren 5 und 6 gezeigt ist, sind die Becken-Landmarkenpunkte (ASIS- und Pubis-Punkte 51, 52, 53 und 54) leicht zugänglich und können in einfacher Weise mit einem navigierten Pointer abgegriffen werden. So erfolgt die bildlose Registrierung unbehindert und zuverlässig. Nach der Registrierung kann der Patient 20 wieder in einfacher Weise mit Hilfe des Kippmechanismus in seine ursprüngliche Lage (90°-Seitenlage) zurück gebracht werden, ohne dass Sterilitätsprobleme entstehen. Weil die Unterlage, d. h. die beiden Platten 31, 32 des Kippmechanismus neben dem Hüftbereich angebracht sind, behindern auch sie die Fluoroskopiebildaufnahmen nicht.

Ein möglicher Arbeitsablauf unter Verwendung der erfindungsgemäßen Patienten-Seitenlagerungsvorrichtung ist der folgende:
1. Positionierung des Patienten in Seitenlage in der Vakuummatratze
2. Re-Positionierung des Patienten in die um 45° gekippte Position
3. Erzeugung der sterilen Umgebung
4. Anbringung von Referenzanordnungen an dem Patienten
5. Registrierung der anatomischen Landmarken mit einem Navigations-Pointer
6. Re-Positionierung des Patienten zurück in die Seitenlage
7. Beginn der Operation

## Patentansprüche

1. Patienten-Seitenlagerungsvorrichtung für Beckenbehandlungen, mittels welcher der Patient (20) in einer definierten Seitenlage gestützt wird, wobei die Vorrichtung eine Vakuummatratze (10) umfasst, die ein Oberkörper-Abstützteil (11) und ein Unterkörper-Abstützteil (13) aufweist und den Beckenbereich an der Vorderseite des Patienten sowie an der Oberseite des gelagerten Patienten (20) im Wesentlichen ausspart, **dadurch gekennzeichnet, dass** die Vakuummatratze (10) einteilig ausgeführt ist und zwischen dem Oberkörper-Abstützteil (11) und dem Unterkörper-Abstützteil (13) einen schmalen Verbindungsteil (12) aufweist, der in der Patienten-Seitenlage im Wesentlichen unterhalb des Patienten (20) zu liegen kommt.

2. Vorrichtung nach Anspruch 1, **dadurch gekennzeichnet, dass** die Vakuummatratze (10) auch den Beckenbereich an der Rückseite des Patienten im Wesentlichen ausspart.

3. Vorrichtung nach Anspruch 1 oder 2, **dadurch gekennzeichnet, dass** das Oberkörper-Abstützteil (11) der breiteste Teil der Vakuummatratze (10) ist, um den Patienten-Oberkörper in der Seitenlage von unten und über einen wesentlichen Teil des Oberkörpers von beiden Seiten her zu stützen, während der Unterkörper-Abstützteil (13) schmaler ist als das Oberkörper-Abstützteil (11), um mindestens ein Bein des Patienten zumindest teilweise zu umgreifen, wobei der Verbindungsteil (12) der schmalste Teil und schmaler als das Unterkörper-Abstützteil (13) ist.

4. Vorrichtung nach einem der Ansprüche 1 bis 3, **dadurch gekennzeichnet, dass** sie ferner eine in vordefinierte Winkelstellungen kippbare Unterlage (30) für die Vakuummatratze (10) oder Teile davon umfasst.

5. Vorrichtung nach Anspruch 4, **dadurch gekennzeichnet, dass** die Unterlage (30) plattenartig aus einem starren Material ausgebildet ist.

6. Vorrichtung nach Anspruch 4 oder 5, **dadurch gekennzeichnet, dass** für das Oberkörper-Abstützteil (11) und das Unterkörper-Abstützteil (13) eine Unterlage (30; 31, 32) vorgesehen ist, die insbesondere zweiteilig ausgebildet ist.

7. Vorrichtung nach einem der Ansprüche 4 bis 6, **dadurch gekennzeichnet, dass** die Unterlage (30) oder ihre Teile (31, 32) zwei in einem vordefinierten Winkel zueinander stehende Plattenabschnitte (31a,b; 32a,b) aufweist bzw. aufweisen, die über eine Kippkante in ihrem Verbindungsbereich gekippt werden können.

8. Vorrichtung nach Anspruch 7, **dadurch gekennzeichnet, dass** im Bereich der Kippkante eine Kipphilfe, insbesondere eine Kipprolle (38) entlang der Kippkante vorgesehen ist.

9. Vorrichtung nach einem der Ansprüche 4 bis 8, **dadurch gekennzeichnet, dass** an der Unterlage (30) eine Handhabungsvorrichtung (34, 35) zum Heben oder Kippen der Unterlage vorgesehen ist.

10. Vorrichtung nach Anspruch 9, **dadurch gekennzeichnet, dass** die Handhabungsvorrichtung Griffabschnitte (35, 36) an den Plattenrändern und/oder Stützabschnitte (33, 37) unter den Plattenabschnitten (31a,b; 32a,b) umfasst.

## Claims

1. A patient lateral positioning device for pelvic treatments, by means of which the patient (20) is supported in a defined lateral position, wherein the device comprises a vacuum mattress (10) which comprises an upper body supporting part (11) and a lower body supporting part (13) and substantially omits the pelvic region on the front side of the patient and on the upper side of the positioned patient (20), **characterised in that** the vacuum mattress (10) is embodied in one part and comprises a narrow connecting part (12) between the upper body supporting part (11) and the lower body supporting part (13), wherein when the patient is in the lateral position, the connecting part (12) comes to rest substantially beneath the patient (20).

2. The device according to claim 1, **characterised in that** the vacuum mattress (10) also substantially omits the pelvic region on the rear side of the patient.

3. The device according to claim 1 or 2, **characterised in that** the upper body supporting part (11) is the widest part of the vacuum mattress (10), in order to support the patient's upper body from beneath in the lateral position and from both sides over a substantial part of the upper body, while the lower body supporting part (13) is narrower than the upper body supporting part (11), in order to at least partly encompass at least one of the patient's legs, wherein the connecting part (12) is the narrowest part and is narrower than the lower body supporting part (13).

4. The device according to any one of claims 1 to 3, **characterised in that** it also comprises a support base (30) for the vacuum mattress (10) or its parts, which can be tilted into predefined angular positions.

5. The device according to claim 4, **characterised in that** the support base (30) is formed from a rigid material as a plate.

6. The device according to claim 4 or 5, **characterised in that** a support base (30; 31, 32) is provided for the upper body supporting part (11) and the lower body supporting part (13) which is in particular formed in two parts.

7. The device according to any one of claims 4 to 6, **characterised in that** the support base (30) or its parts (31, 32) comprise two plate portions (31a, 31b; 32a, 32b) which are at a predefined angle to each other and can be tilted via a tilting edge in their connecting region.

8. The device according to claim 7, **characterised in that** a tilting aid is provided in the region of the tilting edge, in particular a tilting roller (38) along the tilting edge.

9. The device according to any one of claims 4 to 8, **characterised in that** a manipulating device (34, 35) for lilting or tilting the support base is provided on the support base (30).

10. The device according to claim 9, **characterised in that** the manipulating device comprises grip portions (35, 36) on the plate rims and/or supporting portions (33, 37) beneath the plate portions (31a, 31b; 32a, 32b).

## Revendications

1. Dispositif de positionnement latéral de patient pour des traitements du bassin, au moyen duquel le patient (20) est soutenu dans une position latérale définie, le dispositif comportant un matelas sous vide (10) qui inclut une partie de soutien du haut du corps (11) et une partie de soutien du bas du corps (13), et qui ménage sensiblement la région du bassin sur le côté avant du patient ainsi que sur le côté supérieur du patient supporté (20), **caractérisé en ce que** le matelas sous vide (10) est réalisé d'un seul tenant et comporte une partie de liaison étroite (12) entre la partie de soutien du haut du corps (11) et la partie de soutien du bas du corps (13), laquelle partie de liaison vient sensiblement sous le patient (20) dans la position latérale du patient.

2. Dispositif selon la revendication 1, **caractérisé en ce que** le matelas sous vide (10) ménage également sensiblement la région du bassin sur le côté arrière du patient.

3. Dispositif selon la revendication 1 ou 2, **caractérisé en ce que** la partie de soutien du haut du corps (11) est la partie la plus large du matelas sous vide (10) afin de soutenir des deux côtés le haut du corps du patient dans la position latérale par le dessous et sur une majeure partie du haut du corps, alors que la partie de soutien du bas du corps (13) est plus étroite que la partie de soutien du haut du corps (11) afin de pouvoir entourer au moins partiellement au moins une jambe du patient, dans lequel la partie de liaison (12) est la partie la plus étroite et est plus étroite que la partie de soutien du bas du corps (13).

4. Dispositif selon l'une quelconque des revendications 1 à 3, **caractérisé en ce qu'**il comporte en outre une base de support (30) pouvant être inclinée dans des positions angulaires prédéfinies pour le matelas sous vide (10) ou des parties de celui-ci.

5. Dispositif selon la revendication 4, **caractérisé en ce que** la base de support (30) est formée analogue à un plateau à partir d'un matériau rigide.

6. Dispositif selon la revendication 4 ou 5, **caractérisé en ce que** pour la partie de soutien du haut du corps (11) et la partie de soutien du bas du corps (13) est prévue une base de support (30 ; 31, 32) qui est en particulier formée en deux parties.

7. Dispositif selon l'une quelconque des revendications 4 à 6, **caractérisé en ce que** la base de support (30) ou ses parties (31, 32) comporte ou comportent deux portions de plateau (31a, 31b ; 32a, 32b) formant un angle prédéfini l'une par rapport à l'autre, lesquelles portions peuvent être basculées dans leur zone de liaison au niveau d'un bord de basculement.

8. Dispositif selon la revendication 7, **caractérisé en ce que** dans la zone du bord de basculement est prévu un dispositif d'aide au basculement, en particulier un rouleau de basculement (38) le long du bord de basculement.

9. Dispositif selon l'une quelconque des revendications 4 à 8, **caractérisé en ce que** sur la base de support (30) est prévu un dispositif de manipulation (34, 35) pour lever ou faire basculer la base de support.

10. Dispositif selon la revendication 9, **caractérisé en ce que** le dispositif de manipulation comporte des portions de poignée (35, 36) sur les bords de plateau et/ou des portions de support (33, 37) sous les parties de plateau (31a, 31b ; 32a, 32b).
